# EUROPÄISCHE PATENTSCHRIFT

(11) **EP 1 828 519 B1**
(45) Veröffentlichungstag und Bekanntmachung des Hinweises auf die Patenterteilung: **12.03.2008**
(21) Anmeldenummer: 05813551.8
(22) Anmeldetag: 11.11.2005
(51) Int. Cl.: E05F 3/10

(54) **TÜRSCHLIESSER**
DOOR CLOSER
FERME-PORTE

(30) Priorität: 17.12.2004 DE 102004061627
(43) Veröffentlichungstag der Anmeldung: 05.09.2007
(73) Patentinhaber: DORMA GMBH & CO. KG, 58256 Ennepetal (DE)
(72) Erfinder: BIENEK,Volker, 44143 Dortmund (DE)
(86) Internationale Anmeldenummer: PCT/EP2005/012090
(87) Internationale Veröffentlichungsnummer: WO 2006/066662

(56) Entgegenhaltungen:
- DE-C1- 4 041 824

## Beschreibung

Die Erfindung betrifft einen Türschließer gemäß dem Oberbegriff des Patentanspruches 1, bei dem mit einer von einer Federanordnung im Schließsinn betätigbaren Ausgangswelle und einem mit dieser wirkverbundenen Dämpfungskolben sowie mit einem mit der Ausgangswelle außerhalb des Gehäuses gekoppelten, schwenkbaren Betätigungsarm sowie eine mit der Ausgangswelle innerhalb des Gehäuses verbundenen Nockenscheibe vorhanden ist.

Der DE 40 41 824 C1 ist ein Türschließer der Eingangs genannten Art zu entnehmen, bei dem ein Verdrehen des Dämpfungskolbens und des Öffnungskolbens um ihre Längsachsen gegenüber der Nockenscheibe vermieden wird. Hierfür sind Sicherungsmittel vorgesehen, die das Verdrehen unterbinden. Durch die Anbringung der Sicherungsmittel wird die Funktion des Türschließers in keiner Weise beeinträchtigt. Als Sicherungsmittel der ersten Wahl haben sich zwei Stäbe herausgebildet, die einerseits im Federstützglied fest verankert sind und andererseits auf der gegenüberliegenden Seite innerhalb des Dämpfungskolbens in Sackbohrungen reibungslos eintauchen können. Dabei verlaufen die Sicherungsstäbe horizontal zur Achse der Schließerwelle. Die Anordnung der Sicherungsstäbe geschieht dicht an jeder Seite der Schließerwelle in Achsrichtung des Gehäuses. Hierdurch ist es möglich, dass sich bei einem Verdrehen des Dämpfungskolbens oder des Federstützgliedes die Sicherungsstäbe entweder an der einen oder anderen Seite der Schließerwelle abstützen.

Es ist Aufgabe der Erfindung in Weiterbildung des Standes der Technik die Verdrehsicherung dahingehend weiter auszubilden, dass stets ein spielfreier Kontakt zwischen den Kraftübertragungsrollen und dem Dämpfungskolben bzw. dem Öffnungskolben vorhanden ist. Ferner wird eine Verbesserung des Wirkungsgrades des Türschließers angestrebt.

Die Aufgabe wird durch die Merkmale des Patentanspruches 1 gelöst. Die Unteransprüche geben dabei eine weitere Ausgestaltung des erfindungsgemäßen Gedankens wieder.

Der Stand der Technik wird dadurch verbessert, dass zur Erhöhung des Wirkungsgrades die Nockenscheibe und die Kraftübertragungsrollen jeweils einen umlaufenden Einstich bzw. eine Nut aufweisen, die maßlich so abgestimmt ist, dass Fixierungsbolzen der vorbekannten Art darin mit geringem Spiel gelagert werden. Durch das Einbetten der Fixierungsbolzen wird zum einen eine kleinere Bauart des Türschließers möglich darüber hinaus ist auch eine gute Montage eines solchen Türschließers möglich. Hierfür werden die Fixierungsbolzen, die an ihren Enden jeweils ein Gewinde ausweisen, mit einem ihrer Enden in den Öffnungskolben fest eingeschraubt. Andere Verbindungsarten sind natürlich auch möglich. Zur Montage des Dämpfungskolbens können die freien Enden der eingeschraubten Fixierungsbolzen in den Dämpfungskolben eintauchen und dort mit entsprechenden Muttern, die vorzugsweise in einer Stufenbohrung des Dämpfungskolbens vorhanden sind, fixiert. Um eine genaue Lagefixierung zwischen den Kraftübertragungsrollen und der Nockenscheibe zu gewährleisten, ist zwischen einem Boden der Stufenbohrung und der Mutter ein Federelement zwischen gelegt. Das Federelement kann entweder eine Tellerfeder oder jedes andere brauchbare Federelement sein. Durch ein solches Federelement wird die Elastizität des gesamten Gebildes erhöht, insbesondere bei der Verdrehung der Ausgangswelle. So können auch entsprechende Toleranzen der Nockenscheibe und der Kraftübertragungsrollen ohne weiteres ausgeglichen werden. Gleichzeitig ist jedoch ein spielfreier Kontakt zwischen den Kraftübertragungsrollen und der Nockenscheibe gewährleistet.

Vorzugsweise sind die umlaufende Nut in den Rollen und der Einstich in der Nockenscheibe im Bereich der Längsachse der Zylinderbohrung angeordnet. Eine solche Anordnung kann Zug- und Druckkräfte übertragen, ohne dass eine Verformung der Fixierungsbolzen eintritt. Es ergibt sich somit kein Höhenversatz und deshalb entsteht auch kein Biegemoment.

Der spielfreie Kontakt erhöht zum einen die Betriebssicherheit und damit den Wirkungsgrad und zum anderen kann so eine außerordentlich gute Feststellfunktion mit einem solchen Schließer realisiert werden. Auch bei Reversierungen der Ausgangswelle bleibt stets der Kontakt zwischen den Kraftübertragungsrollen und der Nockenscheibe erhalten. Dafür sind die Kraftübertragungsrollen über Lagerachsen, die innerhalb des Öffnungskolbens und des Dämpfungskolbens in Sackbohrungen eintauchen, drehgelagert. Um ein Herausrutschen der Lagerboxen aus den Sackbohrungen zu vermeiden, sind diese durch entsprechende Sicherungsstifte gegen ein Herausfallen gesichert.

Durch den spielfreien Kontakt kann eine optimale Feststellfunktion eines solchen Türschließers bei gleichzeitiger Steigerung des Wirkungsgrades erreicht werden.

Die Erfindung wird nachfolgend anhand eines möglichen schematisch dargestellten Ausführungsbeispieles in den Zeichnungen wiedergegeben.

Dabei zeigen:
- Figur 1:: Einen Teilausschnitt eines Türschließers, der in einem Längsschnitt entsprechend der Gehäuseachse geschnitten worden ist;
- Figur 2:: wie Figur 1 jedoch in einem Querschnitt gemäß der Schnittlinie A - A durch die Ausgangswelle.

Die Figur 1 zeigt einen mit 1 bezeichneten Türschließer in einer Teilansicht, bei dem die nicht erfindungsrelevanten Teile fortgelassen sind bzw. nicht mit einer Bezugsziffer versehen wurden. Innerhalb eines Gehäuses 13 ist in einem Lager 8 eine Ausgangswelle 9 so gelagert, dass an der Austrittsseite der Welle 9 diese durch einen Schraubdeckel mit einem Lager 14 mit dem Gehäuse 13 verbunden wird. Die Ausgangwelle 9 weist eine Nockenscheibe 2 auf, die (siehe insbesondere Figur 2) eine umlaufende Nut 7 aufweist.

Links und rechts der Nockenscheibe 2 sind ein Dämpfungskolben 19 und ein Öffnungskolben 18 innerhalb des Schließergehäuses 13 verschiebbar gelagert. Gegen den Öffnungskolben 18 drückt eine Feder 25 in Form eines Kraftspeichers. Sowohl in dem Öffnungskolben 18 als auch in dem Dämpfungskolben 19 sind jeweils Kraftübertragungsrollen 10 und 11 mittels Lagerzapfen 3 drehbar gelagert. Die Lagerzapfen 3 tauchen dabei in Sackbohrungen 4 ein. Um ein Herausrutschen der Lagerzapfen 3 zu unterbinden sind diese durch entsprechende Sicherungsstifte 5 gesichert.

Innerhalb der Kraftübertragungsrollen 10, 11 ist jeweils eine umlaufende Nut 12, wie in der Nockenscheibe 2, vorhanden; es ist auch möglich, die Kraftübertragungsrollen 10, 11 und die Nockenscheibe zweiteilig auszuführen.

Ausgehend von dem Öffnungskolben 18 gibt die Figur 1 einen Fixierungsbolzen 15 wieder, der an seinen Enden jeweils ein Gewinde 6 und 20 aufweist. Das Gewinde 6 ist dabei in dem Öffnungskolben 18 in eine Gewindebohrung eingeschraubt. Die Fixierungsbolzen 15 sind maßlich so abgestimmt, dass sie nur mit einem geringen Spiel innerhalb der Kraftübertragungsrollen 10, 11 in dessen Nut und auch innerhalb der Nut 7 der Nockenscheibe 2 eingebettet sind.

Das andere Ende der Fixierungsbolzen 15 mit dem Gewinde 20 geht jeweils durch eine Bohrung 16 innerhalb des Dämpfungskolbens 19 und endet in einer Stufenbohrung 23 innerhalb des Dämpfungskolbens 19. in der Stufenbohrung 23 befindet sich eine Mutter 17 mit der aufgrund des Gewindes 20 der Fixierungsbolzen 15 gegen einen Boden der Stufenbohrung gezogen wird. Um eine höhere Funktionssicherheit und einen Toleranzausgleich hinsichtlich der Kraftübertragungsrollen 10, 11 und der Nockenscheibe 9 zu erreichen, ist zwischen dem Boden der Stufenbohrung 23 und der Mutter 17 ein Federelement 22, vorzugsweise in Form einer Tellerfeder, eingebracht. Hierdurch wird ein steter Kontakt der Kraftübertragungsrollen 10, 11 mit der Nockenscheibe 2 erreicht.

Damit diese Verbindung in dem Dämpfungskolben 19 auch dicht wird, wird die Stufenbohrung 23 durch eine Abdichtscheibe 24 verschlossen.

Durch die Figur 2 wird deutlich, dass aufgrund der stabilen Lage der Ausgangswelle 9 durch die innere Lagerung 8 und 14 und die innerhalb der Nut 7 der Nockenscheibe 2 eingebetteten Fixierungsbolzen 15 ein Verdrehen um die eigene Achse des innerhalb eines Aufnahmeraumes 21 verschiebbaren Öffnungskolben 18 und dem Öffnungskolben 19 nicht möglich ist.

### Bezugszeichenliste

- 1: Türschließer
- 2: Nockenscheibe
- 3: Lagerzapfen
- 4: Sackbohrung
- 5: Sicherungsstift
- 6: Gewinde
- 7: Nut
- 8: Lager
- 9: Ausgangswelle
- 10: Kraftübertragungsrolle
- 11: Kraftübertragungsrolle
- 12: Nut
- 13: Gehäuse
- 14: Lager
- 15: Fixierungsbolzen
- 16: Bohrung
- 17: Mutter
- 18: Öffnungskolben
- 19: Dämpfungskolben
- 20: Gewinde
- 21: Aufnahmeraum
- 22: Federglied
- 23: Stufenbohrung
- 24: Abdichtscheibe
- 25: Feder

## Patentansprüche

1. Türschließer mit einer von einer Federanordnung im Schließsinn betätigbaren Ausgangswelle (9) und einem mit dieser wirkverbundenen Dämpfungskolben (19) sowie mit einem mit der Ausgangswelle (9) außerhalb des Gehäuses (13) gekuppelten, schwenkbaren Betätigungsarm sowie einer mit der Ausgangswelle (9) innerhalb des Gehäuses verbundenen Nockenscheibe (2), deren der Öffnungsrichtung zugehörige Kurvenbahn von einem Öffnungskolben (18) über wenigstens eine Kraftübertragungsrolle (10) und deren in Schließrichtung zugehörige Kurvenbahn von dem Dämpfungskolben (19) über eine weitere Kraftbetätigungsrolle (11) beaufschlagt ist, wobei der Dämpfungskolben (19) und der Öffnungskolben (18) verdrehsicher gegenüber der Nockenscheibe (2) angeordnet sind, und dass die Verdrehsicherung mindestens aus zwei in Achsrichtung des Gehäuses und quer zur Ausrichtung der Schließerwelle verlaufende Fixierungsbolzen (15) gebildet wird, wobei auf jeder Seite der Ausgangswelle (9) mindestens einer der Fixierungsbolzen (15) verläuft, **dadurch gekennzeichnet, dass** die Nockenscheibe (2) und die Kraftübertragungsrollen (10, 11) jeweils einen umlaufenden Einstich in Form einer Nut (7, 12) aufweisen, die maßlich so abgetstimmt ist, dass die Fixierungsbolzen (15) mit geringem Spiel darin gelagert werden bzw. dass die Kraftübertragungsrollen (10, 11) und die Nockenscheibe (2) jeweils zweiteilig ausgeführt sind, in denen die Fixierungsbolzen (15) eingebettet sind.

2. Türschließer nach Anspruch 1, **dadurch gekennzeichnet, dass** die Fixierungsbolzen (15) in der Mittenachse des Aufnahmeraumes (21) für den Öffnungskolben (18) und für den Dämpfungskolben (19) verlaufen.

3. Türschließer nach Anspruch 1, **dadurch gekennzeichnet, dass** die Fixierungsbolzen (15) an ihren Enden jeweils ein Gewinde (6, 20) aufweisen.

4. Türschließer nach Anspruch 3, **dadurch gekennzeichnet, dass** die Fixierungsbolzen (15) mit ihren Gewinden (6) in Gewindebohrungen des Öffnungskolbens (18) eingeschraubt werden.

5. Türschließer nach Anspruch 3, **dadurch gekennzeichnet, dass** auf das Gewinde (20) der Fixierungsbolzen (15) jeweils eine Mutter (17) aufgeschraubt wird und somit der Öffnungskolben mit der Kraftübertragungsrolle (10) einerseits gegen die Nockenscheibe (2) und andererseits der Dämpfungskolben (19) mit der Kraftübertragungsrolle (11) gegen die Nockenscheibe (2) gezogen wird.

6. Türschließer nach Anspruch 5, **dadurch gekennzeichnet, dass** die Mutter (17) in einer Stufenbohrung (23) eingebettet ist.

7. Türschließer nach einem der vorhergehenden Ansprüche 5-6, **dadurch gekennzeichnet, dass** zwischen der Mutter (17) und einem Boden der Stufenbohrung (23) mindestens eine Feder (22) angeordnet ist.

8. Türschließer nach Anspruch 7, **dadurch gekennzeichnet, dass** die Feder (22) eine Tellerfeder ist.

9. Türschließer nach einem der vorhergehenden Ansprüche, **dadurch gekennzeichnet, dass** die Kraftübertragungsrollen (10, 11) mittels Lagerzapfen (3) gelagert sind, wobei die Lagerzapfen (3) durch Sicherungsstifte (5) gesichert sind.

## Claims

1. A door closer having an output shaft (9), that can be actuated in the closing direction by means of an assembly of springs, and a damping piston (19), which is in operational connection with the shaft, as well as a pivotable actuating arm coupled to the output shaft (9) outside the housing (13), as well as a cam disc (2) connected to the output shaft (9) inside the housing, the cam path of said disc associated to the opening direction being charged by an opening piston (18) via at least one force transmission roller (10) and the cam path thereof associated to the closing direction being charged by the damping piston (19) via another force transmission roller (11), the damping piston (19) and the opening piston (18) being disposed protected against rotation with regard to the cam disc (2), and in that the anti-rotation means is formed by at least two fixing bolts (15) extending in axial direction of the housing and transversely to the direction of the closer shaft, at least one of the fixing bolts (15) extending on each side of the output shaft (9), **characterized in that** the cam disc (2) and the force transmission rollers (10, 11) respectively have a circumferential recess in the shape of a groove (7, 12), which is dimensionally adapted such that the fixing bolts (15) are supported therein or **in that** the force transmission rollers (10, 11) and the cam disc (2) are respectively executed in two pieces, wherein the fixing bolts (15) are embedded.

2. A door closer according to claim 1, **characterized in that** the fixing bolts (15) extend in the central axis of the reception compartment (21) for the opening piston (18) and the damping piston (19).

3. A door closer according to claim 1, **characterized in that** the ends of the fixing bolts (15) have one thread (6, 20) respectively.

4. A door closer according to claim 3, **characterized in that** the fixing bolts (15) with their threads (6) are screwed into threaded bores of the opening piston (18).

5. A door closer according to claim 3, **characterized in that** a nut (17) is respectively screwed on the thread (20) of the fixing bolts (15) and **in that** therefore, on the one hand, the opening piston together with the force transmission roller (10) is pulled against the cam disc (2) and, on the other hand, the damping piston (19) together with the force transmission roller (11) is pulled against the cam disc (2).

6. A door closer according to claim 5, **characterized in that** the nut (17) is embedded in a stepped bore (23).

7. A door closer according to claim 6, **characterized in that** at least one spring (22) is disposed between the nut (17) and a bottom of the stepped bore (23).

8. A door closer according to claim 7, **characterized in that** the spring (22) is a disc spring.

9. A door closer according to one of the preceding claims, **characterized in that** the force transmission rollers (10, 11) are supported by means of bearing journals (3), the bearing journals (3) being secured through securing pins (5).

## Revendications

1. Ferme-porte avec un arbre de sortie (9), qui est actionnable dans le sens de la fermeture par l'intermédiaire d'un assemblage de ressorts, et avec un piston d'amortissement (19) activement connecté à l'arbre, ainsi qu'avec un bras d'actionnement pivotable, qui est couplé à l'arbre de sortie (9) en dehors du boîtier (13), ainsi qu'avec un disque à cames (2), qui est connecté à l'arbre de sortie (9) à l'intérieur du boîtier, le tracé de la courbe du disque à cames associé à la direction d'ouverture étant chargé par un piston d'ouverture (18) via au moins un galet de transmission de force (10), et le tracé de la courbe du disque à cames associé à la direction de fermeture étant chargé par le piston d'amortissement (19) via un autre galet de transmission de force (11), le piston d'amortissement (19) et le piston d'ouverture (18) étant agencés de façon anti-giratoire par rapport au disque à cames (2), et en ce que le moyen anti-giratoire est aménagé au moins par deux boulons de fixation (15) s'étendant dans la direction axiale du boîtier et transversalement par rapport à la direction de l'arbre de fermeture, au moins un des boulons de fixation (15) s'étendant de chaque côté de l'arbre de sortie (9), **caractérisé en ce que** le disque à cames (2) et les galets de transmission de force (10, 11) présentent respectivement une entaille circonférentielle en forme d'une rainure (7, 12) dont les dimensions sont adaptées de façon à pouvoir y loger les boulons de fixation (15), respectivement **en ce que** les galets de transmission de force (10, 11) et le disque à cames (2), où les boulons de fixation (15) sont encastrés, sont aménagés en deux parties.

2. Ferme-porte selon la revendication 1, **caractérisé en ce que** les boulons de fixation (15) s'étendent dans l'axe central de la chambre de réception (21) pour le piston d'ouverture (18) et pour le piston d'amortissement (19).

3. Ferme-porte selon la revendication 1, **caractérisé en ce que** les boulons de fixation (15) à leurs extrémités ont respectivement un filetage (6, 20).

4. Ferme-porte selon la revendication 1, **caractérisé en ce que** les boulons de fixation (15) sont vissés par leur filetages (6) dans des perçages taraudés du piston d'ouverture (18).

5. Ferme-porte selon la revendication 3, **caractérisé en ce qu'**un écrou (17) respectif est vissé sur le filetage (20) des boulons de fixation (15) et qu'ainsi le piston d'ouverture avec le galet de transmission de force (10) est tiré, d'un côté, contre le disque à cames (2) et, de l'autre côté, le piston d'amortissement (19) avec le galet de transmission de force (11) est tiré contre le disque à cames (2).

6. Ferme-porte selon la revendication 5, **caractérisé en ce que** l'écrou (17) est encastré dans un perçage en gradins (23).

7. Ferme-porte selon la revendication 6, **caractérisé en ce qu'**au moins un ressort (22) est agencé entre l'écrou (17) et un fond du perçage en gradins (23).

8. Ferme-porte selon la revendication 7, **caractérisé en ce que** le ressort (22) est un ressort à disque.

9. Ferme-porte selon l'une des revendications précédentes, **caractérisé en ce que** les galets de transmission de force (10, 11) sont logés au moyen de tourillons (3), les tourillons (3) étant solidement attachés par des goupilles de sécurité (5).
